# EUROPÄISCHE PATENTANMELDUNG

(11) **EP 0 161 388 A1**
(43) Veröffentlichungstag der Anmeldung: **21.11.1985**
(21) Anmeldenummer: 85101234.4
(22) Anmeldetag: 06.02.1985
(51) Int. Cl.: E04G 3/10, B66F 11/04

(54) **Arbeitsbühne**

(30) Priorität: 21.02.1984 DE 8405132 U
(71) Anmelder: Gasparini, Peter, D-5800 Hagen 5 (DE)
(72) Erfinder: Gasparini, Peter, D-5800 Hagen 5 (DE)
(74) Vertreter: Patentanwälte Dipl.-Ing. Conrad Köchling Dipl.-Ing. Conrad-Joachim Köchling

(57) **Zusammenfassung**

Um eine von einem Hebezug heb- und senkbare Arbeitsbühne (1), insbesondere für Fassadenarbeiten an Gebäuden, unter Beibehaltung des beim Stand der Technik bereits erreichten Vorteiles, nämlich, daß die Arbeitsbühne am Einsatzort mühelos und schnell in Arbeitsposition gebracht werden kann, darüber hinaus derart zu verbessern, daß mit dieser Fassadenarbeiten weit rationeller als mit bekannten, vorbeschriebenen Arbeitsbühnen ausführbar sind, wobei mit einfachen Mitteln und Maßnahmen auch eine hohe Lagesicherheit der jeweils vorgewählten Arbeitsbühnenposition erreichbar ist, wird vorgeschlagen, daß die Länge der Arbeitsbühne (1) um ein Mehrfaches größer als deren Breite ist, daß ferner der Arbeitsbühne (1) ein Lastaufnahmemittel (7, 8, 9) mit einer Anhängeeinrichtung (10) an ein Hebezeug zugeordnet ist, zudem die Arbeitsbühne (1) am Lasthebemittel (7, 8, 9) stabil hängbar angeschlossen ist, und daß an beiden stirnseitigen Endteilen der Arbeitsbühne (1) längenveränderbare Zugorgane (16) angeordnet sind, an deren freien Endteilen Bodenanker (17) angeordnet sind.

## Beschreibung

Die Erfindung betrifft eine von einem Hebezeug heb- und senkbare Arbeitsbühne, insbesondere für Fassadenarbeiten an Gebäuden.

Bislang ist es bekannt, eine korbartige Arbeitsbühne am freien Ende eines auf einem Flurförderfahrzeug angeordneten, höheneinstellbaren Kragarmes so selbsttätig einstellbar zu halten, daß beim Verstellen der Arbeitsbühne in der Höhe deren Boden stets waagerecht angeordnet ist.

Derartige Arbeitsbühnen haben aber nur eine relativ geringe Grundfläche, so daß bei Fassadenarbeiten, zum Beispiel zum Reinigen der gesamten Fassade, die Arbeitsbühne sehr oft in andere Positionen zur Fassade verstellt werden muß. Außerdem läßt eine derartige Arbeitsbühne den Einsatz von einer höchstens von zwei Personen zu, so daß derartige Arbeitsbühnen lediglich bei Reparaturarbeiten eingesetzt werden, ansonsten man aber herkömmliche, relativ aufwendig zu errichtende Fassadengerüste bevorzugt, um unter Einsatz mehrerer Personen unter anderem die Fassadenarbeiten schneller durchführen zu können.

Aufgabe der Erfindung ist es nun, eine Arbeitsbühne der im Oberbegriff des Anspruches 1 angegebenen Art unter Beibehaltung des beim Stand der Technik bereits erreichten Vorteiles, nämlich, daß die Arbeitsbühne am Einsatzort mühelos und schnell in Arbeitsposition gebracht werden kann, darüber hinaus derart zu verbessern, daß mit dieser Fassadenarbeiten weit rationeller als mit bekannten, vorbeschriebenen Arbeitsbühnen ausführbar sind, wobei mit einfachen Mitteln und Maßnahmen auch eine hohe Lagesicherheit der jeweils vorgewählten Arbeitsbühnenposition erreichbar ist.

Die Lösung dieser Aufgabe ist dadurch gekennzeichnet, daß die Länge der Arbeitsbühne um ein Mehrfaches größer als deren Breite ist, daß ferner der Arbeitsbühne ein Lastaufnahmemittel mit einer Anhängeeinrichtung an ein Hebezeug zugeordnet ist, zudem die Arbeitsbühne am Lasthebemittel stabil hängbar angeschlossen ist und daß an beiden stirnseitigen Endteilen der Arbeitsbühne längenveränderbare Zugorgane angeordnet sind, an deren freien Endteilen Bodenanker angeordnet sind.

Hieraus resultiert eine Arbeitsbühne, die an einem nahezu beliebigen Kran angehängt werden kann, längsseits zu einer Fassade angeordnet sich über deren gesamte Breite erstrecken kann und mehreren Personen sowie Arbeitsmitteln viel Platz bietet und darüber hinaus auch in jeder vorgewählten Position pendelfrei gehalten wird.

Eine im Sinne der Aufgabe förderliche Ausgestaltung kennzeichnet sich dadurch, daß der eine Endteil eines länglichen, insbesondere als Ösenteil ausgebildeten Lasthebemittels mindestens mannhoch über dem Boden der Arbeitsbühne an dieser und senkrecht über dem Arbeitsbühnenschwerpunkt befestigt ist, ferner das Lasthebemittel zwischen den Ösen oder dergleichen von einer Hülse umfaßt ist und daß an der Hülse mindestens zwei einander entgegengerichtete, zu den stirnseitigen Endteilen der Arbeitsbühne hinzielende und an diesen befestigte Stangen angeordnet sind, wobei vorzugsweise ferner die Hülse mit einem so großen Abstand über dem Boden der Arbeitsbühne angeordnet ist, der mindestens einem Drittel der Länge der Arbeitsbühne entspricht.

Eine unter Umständen bevorzugte, störunanfälligere Variante ist hierzu dadurch gekennzeichnet, daß die Hülse an der Hebezeuganschlußeinrichtung des Lasthebemittels angehängt ist, und daß anstelle der mit der Hülse verbundenen und an den Endteilen der Arbeitsbühne befestigten Stangen Seile vorgesehen sind.

Bevorzugterweise sind als Bodenanker Gewichte vorgesehen, wobei die Gewichtskraft der an jedem der Arbeitsbühnen-Endteile wirksamen Gewichte jeweils mindestens der maximalen Tragkraft der Arbeitsbühne entspricht. Unter Umständen ist es aber auch möglich, die Seile an bodenfesten Teilen, zum Beispiel an im Boden verankerte Pfähle oder auch an Bäumen festzubinden.

Eine vorteilhafte Weiterbildung der Arbeitsbühne besteht noch darin, daß an den Endteilen der Arbeitsbühne jeweils mehrere nebeneinander und über die Querseiten der Arbeitsbühne verteilt angeordnete Zugorgan-Anschlußeinrichtungen vorgesehen sind, so da-ß die vorzugsweise als Seile ausgebildeten Zugorgane unter Vorspannung jeweils an einem der Anschlußeinrichtungen freie Wahl festgelegt werden können, um die Arbeitsbühne bei Bedarf, zum Beispiel mehr oder weniger, verkanten zu können.

Hierzu kennzeichnet sich eine bevorzugte Ausgestaltung dadurch, daß die Zugorgananschlußeinrichtungen an der Arbeitsbühne quer zu deren Längserstreckung stufenlos verstell- und feststellbar angeordnet sind.

Zudem ist es vorteilhaft, an mindestens einer Längsseite der Arbeitsbühne seitlich abstrebende Abstandhalter anzuordnen, um die Arbeitsbühne zum Beispiel im ausreichenden Abstand von vorstehenden Fassadensimsen oder anderem sicher zu halten.

Dabei sollten die Abstandhalter bevorzugterweise an ihren freien Enden Stützrollen aufweisen, um beim Heben oder Senken der an einer Fassade seitlich abgestützten Arbeitsbühne Beschädigungen der Fassade durch die Arbeitsbühne weitgehend auszuschließen.

Außerdem ist es hierbei vorteilhaft, wenn die Abstandhalter an der Arbeitsbühne zu deren Längserstreckung quer verstell- und einstellbar ausgebildet sind, und vorzugsweise zudem die Abstandhalter in Richtung zur Arbeitsbühne hin gegen Federkraft verstellbar gelagert sind.

Außerdem ist es vorteilhaft, wenn die Gewichte auf Flurförderfahrzeugen angeordnet, insbesondere an letzteren befestigt sind, um einerseits die Gewichte bequem transportieren zu können und um andererseits die Gewichtskraft der Gewichte durch die der Flurförderfahrzeuge zu erhöhen.

Eine bevorzugte Ausführungsform der vorbeschriebenen Arbeitsbühne besteht darin, daß der Kranhaken an ein mit den Stangen fest verbindbares Kupplungsteil angehängt ist, ferner vom Kupplungsteil ein zur Längserstreckung der Arbeitsbühne rechtwinklig und nach oben gerichtete, formsteife und mit dem Kupplungsteil fest verbundene Hülse abstrebt, durch die das mit seinem freien Ende am Kupplungsteil befestigte Kranseil hindurchgeführt ist, und daß in der Gebrauchslage der Arbeitsbühne die Hülse samt Arbeitsbühne bis an die am freien Ende eines heb- und senkbaren Kranauslegers angeordnete Kranseil-Umlenkrolle angehoben ist.

Hierzu sind vorteilhafte Ausgestaltungen in den Ansprüchen 15 bis 18 offenbart.

Zwei Ausführungsbeispiele der Erfindung sind in den Zeichnungen dargestellt und werden im folgenden näher erläutert.

Es zeigt:
Fig. 1 eine Arbeitsbühne in der Vorderansicht,
Fig. 2 desgleichen in der Seitenansicht,
Fig. 3 eine bevorzugte Variante in der Vorderansicht.

Diese von einem nichtdargestellten Kran anheb- baren, biegesteifen Arbeitsbühnen 1 haben jeweils einen rechteckigen Boden 2 mit einer Länge von ca. 10 m und einer Breite von etwa 0,7 m.

Am Boden 2 ist ein umlaufendes Geländer 3 befestigt. Mittig der Arbeitsbühne 1 ist ein etwa 6 m langes und etwa tunnelartiges sowie mindestens mannhohes Gerüst 4 vorgesehen, welches aus vier, paarweise oben miteinander überbrückten Stützen 5 und mindestens zwei mannhoch angeordneten Längsstreben 6 zusammengefügt ist. An den oberen Ecken dieses Gerüstes 4 ist jeweils ein Ösenseil 7 befestigt, deren freien Enden mittels eines Ringes 8 miteinander verbunden sind. Gemäß der Fig. 1 und 2 ist an den Ring 8 ein weiteres Ösenseil 9 angeschlossen, deren freier Endteil an einen Kranhaken 10 oder dergleichen angehängt werden kann.

Das Ösenseil 9 ist von einer auf letzterem längsverstellbaren Hülse 11 umfaßt, von der zwei diametral entgegengerichtete, biegesteife Stangen 12 abstreben, deren anderen Endteile an den stirnseitigen Enden der Arbeitsbühne 1 befestigt sind. Die Stangen 12 haben einen lotrecht nach unten abgebogenen Schenkel, wobei die Abwinklung mindestens mannhoch angeordnet ist, damit die Stangen 12 die auf der Arbeitsbühne befindlichen Personen nicht behindern.

Der Ring 8 und die Hülse 11 sind senkrecht über der Arbeitsbühne und deren Schwerpunkt angeordnet. Zudem sind bei beiden Ausführungsformen an der Arbeitsbühne 1 an einer Längsseite mehrere über deren Länge verteilt angeordnete und quer abstrebende Abstandhalter 13 vorgesehen, die an ihren freien Enden um waagerechte und zu den Längsseiten der Arbeitsbühne parallel gerichtete Achsen frei drehbar gelagerte Stützrollen 14 tragen.

An allen Ecken des Bodens 2 sind noch je eine Anschlußeinrichtung 15 für je ein Zugorgan 16, vorzugsweise in Form von Seilen vorgesehen, an deren freien Enden Gewichte 17 befestigt sind. Die Summe der Gewichtskräfte der jeweils an einem Ende der Arbeitsbühne wirksam werdenden Gewichte 17 ist mindestens gleich der maximalen Tragkraft der Arbeitsbühne 1, so daß die Arbeitsbühne auch bei ungleichmäßiger Belastung immer waagerecht gehalten wird.

Die als Seile ausgebildeten Zugorgane können an der Arbeitsbühne und/oder den Gewichten lösbar angebunden sein, um deren wirksame Länge stets so einstellen zu können, daß die Seile in der Gebrauchslage der Arbeitsbühne immer unter Vorspannung angeordnet sind.

Gemäß Figur 3 ist der Kranhaken 10 an einem Kupplungsteil 18 angehängt, der mit den Stangen 12 fest verbunden ist. Hierzu sind an den oberen Enden der Stangen 12 je ein nach unten zielender Haken 19 angeformt, die jeweils in eine am Kupplungsteil 18 angeordnete oben offene Einstecköffnungen 20 form- und reibschlüssig eingreifen.

Vom Kupplungsteil 18 strebt eine mit letzteren fest verbundene, formstabile Hülse 21 nach oben ab, die lotrecht über dem Schwerpunkt der Arbeitsbühne 1 angeordnet ist. Durch die Hülse 21 ist ein Kranseil 22 hindurchgeführt, dessen freier Endteil mit dem Kupplungsteil 18 verbunden ist.

In der Gebrauchsstellung der Arbeitsbühne soll mit dem Kranseil 22 die Hülse 21 mit ihrem oberen Endteil möglichst nahe bis an eine Seilumlenkrolle 23 angehoben werden, die am freien Ende eines ansich bekannten heb- und senkbaren Kranauslegers gelagert ist.

An den Lasthaken 10 ist in Figur 3 der Ring 8 angehängt, an welchen wie beim Gegenstand der Fig. 1 + 2 die als Ösenseile ausgebildeten Lasthebemittel 7 angehängt sind.

Gemäß Figur 3 sind an den Ring 8 noch zwei weitere, vorzugsweise als Ösenseile ausgebildete Lasthebemittel 24 angehängt, deren unteren Endteile jeweils an einer der beiden Längsstreben 6 mittig dieser so befestigt sind, daß beim Anheben der Arbeitsbühne alle Lasthebemittel 7 und 24 gespannt sind.

Der Kupplungsteil 18 ist bevorzugter Weise als Haken-Belastungsgewicht ausgebildet.

## Patentansprüche

1. Von einem Hebezeug heb- und senkbare Arbeitsbühne, insbesondere für Fassadenarbeiten an Gebäuden, dadurch gekennzeichnet, daß die Länge der Arbeitsbühne (1) um ein Mehrfaches größer als deren Breite ist, daß ferner der Arbeitsbühne (1) ein Lastaufnahmemittel (7,8,9) mit einer Anhängeeinrichtung an ein Hebezeug zugeordnet ist, zudem die Arbeitsbühne (1) am Lasthebemittel (7,8,9) stabil hängbar angeschlossen ist, und daß an beiden ' stirnseitigen Endteilen der Arbeitsbühne (1) längenveränderbare Zugorgane (16) angeordnet sind, an deren freien Endteilen Bodenanker angeordnet sind.

2. Arbeitsbühne nach Anspruch 1, dadurch gekennzeichnet, daß ein Endteil eines länglichen, insbesondere als Ösenteil ausgebildeten Lasthebemittels (9) mindestens mannhoch über dem Boden (2) der Arbeitsbühne (1) an dieser und senkrecht über dem Arbeitsbühnenschwerpunkt befestigt ist, ferner das Lasthebemittel (9) zwischen den Ösen oder dergleichen von einer Hülse (11) umfaßt ist und daß an der Hülse (11) mindestens zwei einander entgegengerichtete, zu den stirnseitigen Endteilen der Arbeitsbühne (1) hinzielende und an diesen befestigte Stangen (12) angeordnet sind.

3. Arbeitsbühne nach Anspruch 2, dadurch gekennzeichnet, daß die Hülse (11) mit einem so großen Abstand über dem Boden (2) der Arbeitsbühne (1) angeordnet ist, der mindestens einem Drittel der Länge der Arbeitsbühne (1) entspricht.

4. Arbeitsbühne nach einem der vorherigen Ansprüche, dadurch gekennzeichnet, daß die Hülse (11) an der Hebezeuganschlußeinrichtung des Lasthebemittels angehängt ist, und daß anstelle der mit der Hülse (11) verbundenen und an den Endteilen der Arbeitsbühne (1) befestigten Stangen (12) Seile vorgesehen sind.

5. Arbeitsbühne nach einem der vorherigen Ansprüche, dadurch gekennzeichnet, daß als Bodenanker Gewichte (17) vorgesehen sind.

6. Arbeitsbühne nach Anspruch 6, dadurch gekennzeichnet, daß die Gewichtskraft der an jedem der Arbeitsbühnen-Endteile wirksamen Gewichte (17) jeweils mindestens der maximalen Tragkraft der Arbeitsbühne (1) entspricht.

7. Arbeitsbühne nach einem der vorherigen Ansprüche, dadurch gekennzeichnet, daß an den Endteilen der Arbeitsbühne (1) jeweils mehrere, nebeneinander und über die Querseiten der Arbeitsbühne verteilt angeordnete Zugorgan-Anschlußeinrichtungen (15) vorgesehen sind.

8. Arbeitsbühne nach einem der vorherigen Ansprüche, dadurch gekennzeichnet, daß die Zugorgananschlußeinrichtungen (15) an der Arbeitsbühne (1) quer zu deren Längserstreckung stufenlos verstell- und feststellbar angeordnet sind.

9. Arbeitsbühne nach einem der vorherigen Ansprüche, dadurch gekennzeichnet, daß an mindestens einer Längsseite der Arbeitsbühne (1) seitlich abstrebende Abstandhalter (13) angeordnet sind.

10. Arbeitsbühne nach Anspruch 9, dadurch gekennzeichnet, daß die Abstandhalter (13) an ihren freien Enden um waagerechte Achsen freidrehbar gelagerte und die Abstandhalter (13) seitlich überragende Stützrollen (14) tragen.

11. Arbeitsbühne nach Anspruch 9 oder 10, dadurch gekennzeichnet, daß die Abstandhalter (13) an der Arbeitsbühne (1) zu deren Längserstreckung quer verstell- und einstellbar ausgebildet sind.

12. Arbeitsbühne nach einem der vorherigen Ansprüche, dadurch gekennzeichnet, daß die Abstandhalter (13) in Richtung zur Arbeitsbühne (1) hin gegen Federkraft verstellbar gelagert sind.

13. Arbeitsbühne nach einem der vorherigen Ansprüche, dadurch gekennzeichnet, daß die Gewichte (17) auf Flurförderfahrzeugen angeordnet, insbesondere an letzteren befestigt sind.

14. Arbeitsbühne nach einem oder mehreren der vorherigen Ansprüche, dadurch gekennzeichnet, daß der Kranhaken (10) an ein mit den Stangen (12) fest verbindbares Kupplungsteil (18) angehängt ist, ferner vom Kupplungsteil (18) ein zur Längserstreckung der Arbeitsbühne rechtwinklig und nach oben gerichtete, formsteife und mit dem Kupplungsteil (18) fest verbundene Hülse (21) abstrebt, durch die das mit seinem freien Ende am Kupplungsteil (18) befestigte Kranseil (22) hindurchgeführt ist, und daß in der Gebrauchslage der Arbeitsbühne die Hülse (21) samt Arbeitsbühne bis an die am freien Ende des heb- und senkbaren Kranauslegers angeordnete Kranseil-Umlenkrolle (23) angehoben ist.

15. Arbeitsbühne nach Anspruch 14, dadurch gekennzeichnet, daß der Kupplungsteil (18) als Haken-Belastungsgewicht ausgebildet ist.

16. Arbeitsbühne nach Anspruch 14 oder 15, dadurch gekennzeichnet, daß die Stangen (12) an ihren dem Kupplungsteil (18) zugewandten Enden nach unten zielende Haken (19) aufweisen, die in am Kupplungsteil (18) zueinander diametral angeordnete Einstecköffnungen (20) eingreifen.

17.Arbeitsbühne nach einem oder mehreren der vorherigen Ansprüche, dadurch gekennzeichnet, daß an dem die insbesondere als Ösenseile ausgebildeten Lasthebemittel (7) miteinander verbindenden Ring (8) mindestens ein weiteres, nach unten gerichtetes und mittig am Gerüst (4) angreifendes Lasthebemittel (24) angeschlossen ist, welches insbesondere ferner als Ösenseil ausgebildet ist.

18. Arbeitsbühne nach Anspruch 17, dadurch gekennzeichnet, daß am Ring (8) zwei nach unten zielende, jeweils an den Längsstreben (6) oder an einer die Längsstreben (6) überbrückenden Querstrebe nahe der Längsstreben (6) des Gerüstes (4) angreifende Lasthebemittel (24) vorgesehen sind.
